# FASCICULE DE BREVET EUROPEEN

(11) **EP 0 018 302 B1**
(45) Date de publication et mention de la délivrance du brevet: **23.03.1983**
(21) Numéro de dépôt: 80420043.4
(22) Date de dépôt: 09.04.1980
(51) Int. Cl.: A63B 29/02

(54) **Appareil de sécurité pour grimpeur solitaire et procédé pour son fonctionnement**
Sicherheitsvorrichtung für einzelne Bergsteiger und Verfahren zu ihrer Verwendung
Safety device for a solitary mountaineer and method of its operation

(30) Priorité: 17.04.1979 FR 7909581
(43) Date de publication de la demande: 29.10.1980
(73) Titulaire: Beriel, Philippe, F-07 000 - Privas (FR)
(72) Inventeur: Beriel, Philippe, F-07 000 - Privas (FR)

## Description

L'invention concerne un appareil de sécurité se rattachant au domaine des différents accessoires, utilisés dans la pratique de l'escalade, susceptibles d'être suspendus à un dispositif de préhension individuel de protection contre les chutes de hauteur et d'être assujettis à une corde lisse de sécurité pour permettre à l'utilisateur soit de monter ou stationner, auquel cas l'accessoire est dénommé ascendeur-bloqueur, soit de descendre et éventuellement de stationner, auquel cas l'accessoire est dénommé descendeur, ces deux accessoires ne pouvant être utilisés, de par leurs fonctions, que le long d'une corde lisse au préalable fixée à un point d'ancrage supérieur au déplacement de l'utilisateur. Un troisième type d'accessoire apporte au grimpeur de tête, qui risque la chute de hauteur (- ses déplacements en montée se situant au dessus du dernier point d'ancrage de la corde -) la sécurité d'un assurage dynamique, c'est à dire d'être freiné préalablement à l'arrêt de sa chute; cet accessoire est appelé frein s'il est réalisé pour être employé par le coéquipier assureur du grimpeur de tête, et autobelayer lorsqu'il est conçu pour s'accrocher directement au dispositif de préhension de ce dernier (de l'anglais »to belaye, faire relais).

On connaît déjà de multiples réalisations d'ascendeurs-bloqueurs constitués principalement d'une platine métallique pourvue d'une gorge en forme de gouttière servant de guide à une corde lisse. La platine est équipée d'une came crantée à trajectoire engageante, came qui tend à l'aide d'un ressort à écraser la corde dans la gouttière provoquant le blocage de l'appareil sur la corde lisse dès qu'une traction sur ledit appareil est effectuée de haut en bas, par contre un effort inverse provoque le désengagement de la came et permet de monter l'appareil le long de la corde, l'extrémité inférieure de celle-ci étant fixée ou légèrement tendue vers le bas. A titre d'exemple on peut citer le brevet français n° 2 334 380, ainsi que le brevet français n° 2 339 566 qui cécrit un appareil semblable mais où l'adjonction d'une poulie sur le corps de l'appareil facilite certaines manoeuvres d'élévation de charges. On connaît également de nombreuses réalisations de descendeurs présentant entre elles d'importantes différences de forme mais conservant le même principe de fonctionnement, qui consiste à obliger la corde à parcourir à travers l'appareil plusieurs sinuosités, dont les surfaces de renvoi sont fixes, provoquant par friction sur la corde un freinage contrôlé manuellement par l'utilisateur; comme exemple, on peut citer le brevet français n° 2 371 375. On connaît de même quelques réalisations de frein pour assurage dynamique; ils sont constitués d'une plaquette percée à travers laquelle passe, en forme de boucle, la corde tenue par le coéquipier assureur, la boucle clavetée au moyen d'un mousqueton accroché soit au dispositif de préhension du coéquipier aussureur, soit à un point fixe indépendant. On connaît aussi un accessoire autobelayer, mais il est peu répandu car son utilisation demande une grande expérience et ne facilite pas les manoeuvres de corde; il est formé d'une plaquette percée de cinq trous dont deux sont réservés à son accrochage sur le dispositif de préhension du grimpeur au moyen de mousquetons, la corde étant enroulée en spirale à travers les trois autres trous, et une vis appuyant sur la corde permet de régler l'intensité du freinage; ces deux derniers accessoires sont décrits dans la revue la Montagne et Alpinisme Club Alpin Français de février 1973 numéro 92 page 59. On connaît même des réalisations réunissant les deux fonctions d'ascendeur-bloqueur et de descendeur; celle faisant l'objet du Certificat d'utilité français n° 2318561 réunit un ascen- deur-bloqueur et un descendeur tous deux de type connu; on peut citer aussi le brevet français n° 2 304 564 où le corps de l'appareil est formé de deux branches formant entre elles un angle de 90°, et où sont disposés plusieurs éléments dont deux poulies fixes en rotation servant de guidage et de surfaces de friction pour la corde lisse, une mâchoire fixe coopérant avec une mâchoire mobile portée par un levier pivotant sur lequel s'exerce la force de serrage transmise par un levier d'amarrage coopérant avec une plaque de verrouillage et sur lequel s'applique la charge à élever ou à descendre; suivant la solidarisation ou la désolidarisation des leviers porte-mâchoire et d'amarrage, l'appareil répond soit à la fonction d'ascendeur-bloqueur, soit à celle de descendeur.

Le grimpeur ne dispose donc actuellement que d'appareils lui permettant soit de monter ou de descendre le long d'une corde lisse préalablement fixée à un point d'ancrage supérieur, soit d'avoir la sauvegarde d'un assurage dynamique en cas de chute; aucun appareil connu ne lui permet d'avoir la liberté de progresser en montée, la corde de sécurité fixée par une de ses extrémités à un point d'ancrage inférieur de départ, tout en étant sauvegardé en cas de chute par un assurage dynamique. Dans la pratique de l'escalade la sécurité et la liberté d'action sont actuellement données au grimpeur non par un système de liaison approprié entre lui et la corde qui l'assure, mais par un coéquipier assureur qui laisse filer la corde à la demande des mouvements de l'assuré et la retient en cas de chute de ce dernier. Dans le cas d'un grimpeur solitaire, celui-ci peut monter certes, mais avec une sécurité très relative et au détriment de sa liberté d'action; après avoir estimé la distance à parcourir pour atteindre un prochain point d'ancrage, il s'attache à la corde, qu'il a au préalable fixée au point d'ancrage de départ, en réservant une longueur de mou correspondant à la distance estimée, puis ayant atteint le point d'ancrage suivant, nouvelle estimation de la distance à parcourir et nouvelle longueur de mou à prendre, l'obligeant à s'accrocher au point d'ancrage pour défaire et refaire le noeud d'attache de la corde à son dispositif de préhension, et ainsi de suite jusqu'au prochain poste de relais nécessité par la longueur de la corde utilisée; un descendeur lui permet alors une descente rapide pour détacher l'extrémité de celle-ci du point d'ancrage inférieur de départ, un ascendeur-bloqueur lui facilite la remontée et le déséquipe- ment des points d'ancrage intermédiaires. Quoique mondialement employées, ces méthodes d'escalade présentent des inconvénients non négligeables. Le fait que la corde soit attachée au grimpeur et le suive ainsi dans ses déplacements, dans le cas d'une cordée de deux grimpeurs, oblige le grimpeur de tête à poser à chaque point intermédiaire d'ancrage un dispositif suiffisamment long et souple pour que la corde y coulissant évite au mieux les contacts en angle trop aigu avec la paroi. Malgré les précautions prises dans ce sens, il est fréquent que la traction à exercer sur la corde pour vaincre les frottements engendrés par les sinuosités du parcours multiplie de façon considérable le propre poids de la corde, voire à la limite oppose à l'assuré une résistance à sa progression difficilement surmontable. Une chute inopinée d'un grimpeur peut être cause de graves traumatismes pour le coéquipier assureur et mettre en péril la cordée. Le fait fréquent de ne pouvoir ni suivre des yeux, ni entendre les demandes du grimpeur peut faire naître chez le coéquipier assureur un état d'angoisse risquant de l'entraîner à effectuer des manoeuvres contraires à celles nécessaires à l'assuré. Pour un solitaire la hauteur de chute libre ne peut jamais être inférieure à la longueur estimée pour lui permettre d'atteindre le point d'ancrage suivant et, en cas de sous estimation de cette longueur, le grimpeur risque d'être brutalement arrêté dans sa progression sans pour autant se trouver dans une situation lui permettant de donner à la corde le nouveau mou nécessaire pour atteindre, à défaut du point d'ancrage repéré, un poste de repos suffisant.

La présente invention a pour but de remédier à ces inconvénients. L'invention, telle qu'elle est caractérisée dans les revendications, résout le problème consistant à créer un appareil de sécurité pour grimpeur solitaire, susceptible d'être suspendu au dispositif de préhension de celui-ci et d'être assujetti à une corde lisse de sécurité, appareil assumant, d'une part la nouvelle fonction de fileur doublée de celle d'auto-belayer, fonctions permettant au grimpeur une entière liberté de progression en montée au dessus du point d'ancrage de la corde, avec en cas de chute, la sauvegarde d'un assurage dynamique, d'autre part les fonctions de descendeur et d'ascendeur-bloqueur permettant audit grimpeur d'effectuer les manoeuvres nécessaires pour détacher l'extrémité inférieure de la corde lisse et déséquiper les points d'ancrage posés au cours de sa progression, le passage de l'une à l'autre de ces quatre fonctions, pour des raisons de sécurité et de rapidité de manoeuvre, étant assumé par l'appareil de façon entièrement automatique et cela dans l'ordre logique de progression d'un grimpeur solitaire au cours d'une escalade, c'est à dire à partir de sa remontée pour déséquiper la longueur de départ jusqu'au premier relais et continuer son ascension, à savoir dans la succession d'ascendeur-bloqueur, de fileur, d'auto-belayer et de descendeur, seule une intervention manuelle devenant nécessaire pour que l'appareil ayant assumé la fonction de descendeur réponde à celle d'ascendeur-bloqueur; pour solutionner le problème précité, l'appareil est essentiellement composé d'un carter pouvant être suspendu par son sommet au dispositif de préhension du grimpeur, d'une poulie folle de renvoi de la corde lisse, ladite poulie suspendue dans ce carter, par l'intermédiaire d'un système mécanique articulé soumis aux sollicitations de moyens de liaison élastique, entre les côtés de la partie médiane dudit carter convergeant vers la partie inférieure de celui-ci et non parallèles au plan de rotation de la poulie, d'un cylindre libre de rotation et de déplacement gravitaire à l'intérieur d'un coulant interne à ladite partie inférieure du carter, les côtés opposés dudit coulant, non parallèles au plan de rotation et de déplacement du cylindre, convergeant en direction du sommet dudit carter; tous ces éléments coopérent étroitement pour répondre aux besoins du grimpeur et cela en fonction du sens d'écoulement de la corde lisse dans sa traversée de l'appareil suivant le brin de ladite corde fixé au point d'ancrage et la position que prend de lui-même l'appareil, soit en dessous de son sommet de suspension lorsque le grimpeur effectue une montée au-dessus du point d'ancrage, soit au dessus de ce sommet lorsque la tension de la corde le fait basculer du fait de la position du grimpeur en dessous du point d'ancrage lorsqu'il effectue soit une montée ou une descente le long de la corde lisse, soit une chute éventuelle.

Les avantages obtenus grâce à cette invention dépassent le cadre du seul grimpeur solitaire; ils consistent principalement à donner à ce grimpeur la liberté de progresser en toute sécurité en lui facilitant l'exécution des différentes manoeuvres qu'il est tenu d'accomplir au cours de l'escalade, un seul appareil y répondant de lui-même dans leur suite logique, et secondairement, dans le cas de cordées composées de plusieurs grimpeurs, à annuler toutes possibilités de manoeuvres intempestives de la part du coéquipier assureur, manoeuvres risquant d'aller à l'encontre de l'action engagée par l'assuré, ainsi que toutes possibilités de traumatismes sur ce coéquipier assureur occasionnés par une chute inopinée de l'assuré, risquant de mettre en péril la cordée. L'appareil supprime le rôle d'assureur attribué à chaque coéquipier, et d'une façon générale diminuer le nombre d'accessoires nécessaires et, de là, le poids à transporter pour la pratique de ce sport.

L'invention est exposée ci-après plus en détail à l'aide de dessins représentant seulement un mode d'exécution.
La figure 1 représente, à échelle grandeur, une vue en élévation d'un appareil réalisé conformément à la présente invention et suspendu au dispositif de préhension du grimpeur; ni ce dispositif, ni l'élément de liaison de l'appareil à ce dispositif, ni la corde lisse, ne sont représentés.
La figure 2 représente l'appareil coupé suivant AA de la figure 1; les éléments mobiles internes composant l'appareil ne sont pas représentés.
La figure 3 représente l'appareil coupé suivant BB de la figure 2; les éléments mobiles internes composant l'appareil sont représentés non coupés.
La figure 4 repésente, à échelle double-grandeur, la poulie folle et une partie de son système mécanique articulé de suspension, cet ensemble coupé suivant le plan axial de la poulie passant également par l'axe de l'articulation dudit système mécanique.
La figure 5 représente, à échelle double-grandeur, une vue partielle de la base de l'appareil.
La figure 6 représente un schéma explicatif du procédé d'armement de l'appareil au moyen d'une corde lisse de sécurité.
La figure 7 représente un schéma explicatif du procédé grâce auquel l'appareil permet au grimpeur de progresser librement au-dessus du point d'ancrage de la corde lisse de sécurité.
La figure 8 représente un schéma explicatif du procédé grâce auquel le grimpeur est sauvegarde en cas de chute par un assurage dynamique.
La figure 9 représente un schéma explicatif du procédé permettant au grimpeur le contrôle de sa propre descente le long de la corde de sécurité.

Les figures représentent un appareil de sécurité pour grimpeur solitaire, susceptible d'être suspendu à un dispositif de préhension individuel de protection contre les chutes de hauteur et d'être assujetti à une corde lisse de sécurité; conformément à la présente invention il comporte un carter 1 oblong constitué à l'endroit d'une première joue 2, à l'envers d'une deuxième joue 3, les faces en regard desdites joues étant planes, parallèles entre elles et reliées: - au sommet du carter 1 au moyen d'un pontet de suspension 4, - sur les côtes de la partie médiane du carter 1 à droite au moyen d'un premier pont 5, à gauche au moyen d'un deuxième pont 6, lesdits ponts se faisant vis à vis en convergeant vers la partie inférieure du carter 1, - sur les côtés de ladite partie inférieure à droite au moyen d'un troisième pont 7, à gauche au moyen d'un quatrième pont 8 et à l'intérieur de ladite partie au moyen d'un cinquième pont 9 convergeant en direction de la partie médiane du carter 1 avec le troisième pont 7 en formant avec lui un premier coulant 10 et avec le quatrième pont 8 un deuxième coulant 11, le premier coulant 10 étant partiellement obturé, à la limite séparative desdites parties médianeset inférieure du carter au moyen d'une butée fixe 12 en relief sur la face interne de la deuxième joue 3, et à l'opposé de ladite limite séparative au moyen d'un bloc amovible 13 fixé entre la première et la deuxième joue contre le cinquième pont 9 et formant avec l'extrémité inférieure du troisième pont 7 un orifice de guidage 14 de la corde de sécurité; une poulie de renvoi 15 est une poulie folle suspendue au carter 1 entre la première et la deuxième joue à la limite séparative des parties superieure et médiane du carter 1 par l'intermédiaire d'un système mécanique articulé la maintenant en poste fixe sur ladite limite par l'effet des sollicitations de moyens de liaison élastique agissant sur ledit système mécanique articulé et permettant à ladite poulie 15 dans un sens d'être extraite du carter 1 et dans le sens contraire d'être entraînée en poste mobile entre les premier 5 et deuxième 6 ponts jusqu'à toucher la butée fixe 12, le plan médian diamétral de ladite poulie restant sensiblement confondu avec le plan médian du carter 1; un cylindre 16 droit, de rotation axiale libre, susceptible de se déplacer à l'intérieur du premier coulant 10 et dont le plan médian diamétral reste sensiblement confondu avec le plan médian du carter.

Selon un mode d'exécution préféré de l'invention le système mécanique articulé de liaison de la poulie 15 au carter 1 est composé d'un demi-étrier 17 servant de support à ladite poulie 15 et d'un bras 18 susceptible de pivoter dans le plan médian du carter 1 au moyen d'un axe 19 solidaire du carter 1, traversant ledit bras 18 près de l'une de ses extrémités, l'autre extrémité servant à la suspension du demi-étrier 17; les moyens de liaison élastique du système mécanique articulé sont composés d'un premier 20 et d'un deuxième ressort 21 sollicitant ledit bras 18, par des actions de sens opposés sur une même pièce 22 solidaire desdites première 2 et deuxième 3 joues, à conserver une position d'équilibre permettant à la poulie folle 15 d'être suspendue en poste fixe, un organe de sécurité 23 étant interposé entre ledit premier ressort 20 et la corde de sécurité, non représentée sur les figures de 1 à 5, en protection de ladite corde de détériorations possibles du fait d'une rupture dudit premier ressort 20, et d'un troisième ressort 24 sollicitant le demi-étrier 17 à se placer dans le prolongement du bras 18 en maintenant de ce fait la poulie 15 en contact avec l'extrémité supérieure du deuxième pont 6, ou, les sollicitations du deuxième ressort 21 ayant été annulées au moyen d'une action étrangère, en éjectant par le même effet la poulie 15 à l'extérieur du carter 1.

Selon un mode d'exécution préféré de l'invention la pièce 22 recevant les sollicitations contraires des premier 20 et deuxième 21 ressorts est un rouleau de rotation axiale maintenu à chacune de ses extrémités au moyen de paliers 25 vissés dans des - ouvertures taraudées à travers chacune des première et deuxième joue du carter 1; lesdites sollicitations de sens contraires des premier 20 et deuxième 21 ressorts sur ledit rouleau 22 ne prennent effet que pour une rotation dudit bras 18 à partir de la position d'équilibre dans le sens direct+pour le premier ressort 20, - pour le deuxième ressort 21, par le fait que chacune desdites sollicitations est tarée par un armement constant du ressort correspondant sur une même pièce 26 dudit bras 18.

Selon un mode d'exécution préféré de l'invention la première joue 2 du carter 1 est traversée de part en part par une saignée ayant une largeur sensiblement égaie au diamètre de la corde de sécurité à placer en renvoi sur la poulie 15 et une forme de U renversé dont la première branche 27 joint l'extrémité inférieure du troisième pont 7 à l'extrémité supérieure du cinquième pont 9 et la deuxième branche 28 l'extrémité supérieure du quatrième pont 8 à l'extrémité inférieure du cinquième pont 9, lesdites première et deuxième branches se réunissant à la limite séparative des parties inférieure et médiane du carter 1 suivant une courbe formant la base du U, l'extrémité de la première branche 27 opposée à ladite courbe pouvant être obturée en permanence au moyen d'un organe 29 soumis à l'action d'un moyen de liaison élastique, ledit organe 29 pouvant être tenu en position d'ouverture de la saignée par une action contrôlée de l'utilisateur.

Selon un mode d'exécution préféré de l'invention l'organe d'obturation 29 est un doigt contenu dans l'épaisseur de la première joue 2, affleurant la base 30 du carter 1 et susceptible de pivotement vers l'extérieur de ladite base 30 suivant un plan de rotation parallèle au plan médian du carter 1.

Dans le mode de réalisation préféré donné à titre d'exemple, et expliqué avec référence aux dessins schématiques annexés, le carter 1 est monobloc, le pontet de suspension 4 est de forme semi-annulaire de section circulaire, les ponts 5, 6 et 7 sont en forme de gorge rectiligne de section droite en portion d'anneau circulaire, et en forme de gorge courbe de même section pour le quatrième pont 8; le cinquième pont 9 a sa face interne au deuxième coulant 10 plane et orthogonale au plan médian du carter 1 et sa face interne au deuxième coulant 11 en forme de gorge rectiligne de section droite en portion de cercle; le premier 5 et le deuxième pont 6 ont une inclinaison oc l'un par rapport à l'autre comprise entre vingt cinq et vingt neuf degrés, le premier 5 et le troisième pont 7 se prolongent suivant une indinaison fl voisine de cent quatre vingt onze degrés, le troisième 7 et le quatrième pont 8 ont une inclinaison y l'un par rapport à l'autre comprise entre dix-neuf et vingt-trois degrés. Les surfaces internes du premier 5 et deuxième pont 6 sont prolongées respectivement par les surfaces internes du troisième 7 et quatrième pont 8 au moyen de portions de surfaces annulaires; un sixième pont 31 en forme de cornière à ailes orthogonales au plan médian du carter 1 jouxte l'extrémité supérieure du premier pont 5; un bossage 32 renforce extérieurement l'extrémité inférieure du troisième pont 7. Le bloc amovible 13 présente sur sa face interne au premier coulant 10 pour caler le cylindre droit 16 une facette 33 ayant avec le troisième pont 7 une inclinaison 6 voisine de quarante-cinq degrés. Le bloc amovible 13 est rendu solidaire du carter 1 au moyen de deux vis 34 traversant l'une la première joue 2, l'autre la deuxième joue 3, lesdites vis se vissant dans le bloc amovible 13 taraudé à cet effet. La poulie folle 15 est en coupe axiale de section rectangulaire, et ses faces latérales présentent chacune un léger défoncement annulaire 35, des lumières radiales 36 pour allègement de la poulie 15 reliant lesdites faces latérales; la rotation libre de la poulie 15 est assurée au moyen d'un roulement à aiguilles 37, une flasque circulaire 38 de diamètre légèrement inférieur au diamètre de la poulie 15 est solidaire de l'axe fixe de ladite poulie du côté de la première joue 2, ledit axe étant solidaire par son autre extrémité au demi-étrier 17; la flasque 38 et le demi-étrier 17 sont ajourés par des lumières radiales 39 identiques pour allègement, et l'épaisseur de l'ensemble flasque 38, poulie 15 et demi-étrier 17 permet audit ensemble de se déplacer sans frottements appréciables entre les faces internes de la première 2 et deuxième joue 3. Le demi-étrier 17 à l'opposé de l'axe de la poulie 15 est percé d'un oeil 40 permettant audit demi-étrier une suspension très libre sur le bras 18 par l'intermédiaire d'une tige cylindrique 41 traversant les ailes latérales 42 du bras 17 sans dépasser les faces externes desdites ailes 42; la tige 41 est maintenue en position par deux pièces d'arrêt identiques 43, placées à force sur la tige 41 contre les surfaces internes des ailés 42; sur l'une ou l'autre desdites pièces 43 est placé le troisième ressort 24 qui a une section circulaire et est à enroulement hélicoïdal; l'une des extrémités dudit ressort 24 prend appui sur le demi-étrier 17 au moyen d'une ouverture 44 de faible diamètre à proximité de l'oeil 40, et l'autre extrémité du ressort 24 prend appui sur le bras 18 au moyen d'un retour partiel 45 de l'aile 42 correspondante. Le bras 18 est en forme de U à ailes identiques 42 parallèles entre elles et orthogonales à la base 46 du U, l'écartement des faces externes desdites ailes 42 permettant le déplacement du bras 18 entre la première 2 et la deuxième joue 3 du carter 1 sans frottements appréciables; un manchon cylindrique 47 est fixé orthogonalement aux ailes 42 qu'il traverse sans dépasser les faces externes desdites ailes, environ aux quatre-cinquième de longueur de la base 46 du bras 18 à l'opposé de la tige 41 et environ au huitième de ladite longeur par rapport à la face externe de ladite base 46, ledit manchon 47 servant de liaison en rotation libre du bras 18 avec l'axe 19 solidaire du carter 1; ledit axe 19 traversant la première 2 et la deuxième joue 3 est fixé à l'une desdites joue par l'une de ses extrémités élargie en tronc de cône et à l'autre desdites joues par un moyen tel qu'un écrou à surface externe tronconique, ledit écrou étant vissé sur l'autre extrémité dudit axe 19 fileté à cet usage, l'une et l'autre desdites extrémités affleurant les surfaces externes du carter 1 au moyen d'une surépaisseur locale de renforcement desdites première et deuxième joue du carter 1. Le premier ressort 20 est un ressort à lames, contenu entre les ailes 42 du bras 18 et se crochetant par l'une de ses extrémités contre la base 46 du même côté dudit bras 18 que la tige 41 de suspension du demi-étrier 17; à l'opposé la pièce 26, formant appui pour l'armement constant du premier ressort 20 et deuxième ressort 21, est constituée d'un retour partiel des deux ailes 42; une cale 48 fixée aux ailes 42 maintient armé le premier ressort 20; l'organe de sécurité 23 de protection de la corde est formé de la dernière lame du premier ressort 20, ladite lame n'ayant d'autre utilité que de pouvoir subir en raison de sa faible épaisseur et de sa grande souplesse, sans possibilité de rupture, des flexions que la rotation de sens direct du bras 18 ne peut lui faire atteindre. Le deuxième ressort 21 est contenu entre les ailes 42 du bras 18, le manchon 47 et la pièce 26; il est de section circulaire et comporte deux enroulements hélicoïdaux de sens contraire, axialement opposés et parallèles au manchon 47; son armement constant contre ledit manchon et la pièce 26 le maintient par pression contre la face interne de la base 46 du bras 18. Un quatrième ressort 49 de section circulaire à enroulement hélicoïdal constitue le moyen de liaison élastique du doigt 29 obturant la première branche 27 de la saignée en U; l'action du ressort 49 s'exerce sur le doigt 29 par l'intermédiaire d'un pivot 50 permettant la rotation dudit doigt et dont une extrémité élargie en tête tronconique 51 traverse et est liée mécaniquement au doigt 29 au moyen d'un goujon 52; le ressort 49 logé dans une cavité 53 du bossage 32 est positionné axialement autour du pivot 50 traversant orthogonalement au plan médian du carter 1 ledit bossage 32; l'une des extrémités du ressort 49 est en tension contre la surface externe du carter 1 dans une rainure de protection 54, et l'autre extrémité 55 traverse diamétralement le pivot 50 dont l'extrémité opposée à la tête tronconique 51 est fendue et taraudée axialement pour permettre de visser une tige filetée 56 s'auto-bloquant contre l'extrémité 55 du ressort 49; l'extrémité du doigt 29 opposée au pivot 50 forme une baionette 57 s'enclenchant, dans la position d'obturation de la première branche 27, entre la joue 2 et le bloc amovible 13 dans une encoche ménagée dans l'épaisseur dudit bloc.

Pour armer l'appareil par la corde de sécurité après avoir formé une boucle avec ladite corde, on place, figure 6, le brin 58 de la boucle dans l'orifice de guidage 14 et sur la première branche 27; une légère poussée latérale fait pénétrer ledit brin par ladite branche dans le premier coulant 10, le cylindre 16 reposant sur le bloc amovible 13; une rotation axiale de sens rétrograde sur le brin 59 fait pénétrer le sommet de la boucle par la base du U et ledit brin 59 dans le deuxième coulant 11 par la deuxième branche 28. Il suffit de pousser ledit brin 59 en direction du pontet 4 à travers le carter 1 pour faire éjecter la poulie 15 sur laquelle il devient aisé de positionner ladite boucle, et une traction de sens inverse sur le brin 59 permet d'achever l'armement de l'appareil en ramenant la poulie 15 à son poste fixe. Le désarmement est obtenu par inversion desdites opérations.

La figure 7 montre l'appareil suspendu par le pontet 4 à l'équipement de préhension d'un grimpeur progressant au-dessus du point d'ancrage de départ, ledit appareil armé en assurage automatique, le brin 59 étant fixé audit point d'ancrage; l'appareil a pris naturellement la position basse sous l'effet de sa propre masse et de la légère tension du brin 59, l'écoulement du brin 58 est libre dans !e premier coulant 10, le cylindre 16 reposant sur le bloc amovible 13; la masse dudit brin 58 est insuffisante pour que la traction exercée sur la poulie 15 du fait du renvoi de la corde s'opposant à l'action du premier ressort 20 eintraîne ladite poulie à quitter son poste fixe, ledit renvoi de la corde se fait librement ladite corde ayant libre passage entre le premier 5 et le deuxième pont 6. La tension du brin 59 en fin de chute libre, figure 8, a provoqué le basculement de l'appareil autour du pontet 4 faisant prendre audit appareil la position haute, le cylindre 16, sous l'effet de la pesanteur l'entraînant dans le même sens que le sens d'écoulement du brin 58 dans le premier coulant 10 et que la convergence du troisième 7 et cinquième pont 9, exerce alors une pression croissante sur ledit brin 58, l'entraînant jusqu'à toucher la butée fixe 12; la résistance primaire sur l'écoulement du brin 58 résultant de ladite pression prend une valeur sensiblement constante et provoque une traction sur la poulie 15 du fait du renvoi de la corde, traction suffisante, en s'opposant à l'action du premier ressort 20, pour entraîner ladite poulie dans un trajet mobile et cela jusqu'à toucher la butée fixe 12 provoquant, par l'effet de pression de la poulie sur ladite corde contre le premier 5 et le deuxième pont 6, une résistance secondaire au renvoi de ladite corde; l'écoulement de la corde de sécurité ne s'arrêtera qu'après un temps de freinage correspondant au temps nécessaire pour que l'absorption d'une partie de l'énergie cinétique acquise par la masse de l'utilisateur durant le temps de chute libre ramène par transformation en énergie calorifique ladite énergie cinétique à la valeur de la masse pouvant être bloquée sans choc par la structure, la poulie 15 étant arrêtée contre la butée fixe 12, ladite masse étant la masse maxima admise pour un grimpeur et son équipement.

La figure 8 montre également comment l'arrêt de l'écoulement de la corde de sécurité dans un seul sens à travers l'appareil, permettant au grimpeur de monter ou de stationner le long de ladite corde fixée à un point d'ancrage supérieur, est obtenu, le basculement naturel en position haute de la structure étant provoqué dès que le grimpeur applique au pontet 4 sa propre masse; le cylindre 16 vient s'arrêter contre la butée fixe 12 mais la poulie 15 prend une position intermédiaire entre le poste fixe et la situation contre ladite butée 12 du fait que ladite masse appliquée sans choc appréciable est obligatoirement inférieure à la masse maxima admise pour être bloquée, la poulie 15 étant contre la butée fixe 12; par le fait que le grimpeur dégage sa masse du pontet de suspension grâce à un appui indépendant de la structure et exerce une traction extérieure au premier coulant 10 sur le brin 58 dans le sens opposé à la convergence du troisième pont 7 et cinquième pont 9, l'action du cylindre 16 est annulée ainsi que la succession d'effets en résultant, et les sollicitations du premier ressort 20 raménent la poulie 15 dans la position poste fixe libérant l'écoulement de la corde dans son renvoi sur la poulie; l'appareil est entraîné dans un mouvement ascendant le long de ladite corde tant que le grimpeur n'applique à nouveau sa masse sur le pontet 4, se retrouvant ainsi en stationnement suspendu pour rechercher de nouveaux appuis extérieurs.

Dans le cas d'une descente le long d'une corde de sécurité fixée à un point d'ancrage supérieur l'écoulement de ladite corde à travers l'appareil, qui prend naturellement la position haute du fait de la tension du brin attaché audit point d'ancrage, figure 9, peut être placé sous le contrôle du grimpeur par l'armement préalable dudit appareil en contrôle manuel, le brin 59 attaché au point d'ancrage passant de ce fait par le premier coulant 10; l'écoulement de la corde dans ledit premier coulant 10 est de sens contraire à l'effet de la pesanteur sur le cylindre 16 et à la convergence du troisième 7 et cinquième pont 9, rendant impossible l'action du cylindre 16 sur ledit écoulement et la succession d'effets en résultant, et l'action de résistance primaire nécessaire à ladite succession d'effets est exercée manuellement par le grimpeur sur le brin 58, qui passe par le deuxième coulant 11, avec la différence que ladite résistance primaire peut être modulée par le renvoi plus ou moins prononcé dudit brin 58 contre la paroi courbe du quatrième pont 8 entraînant une modulation de la résistance secondaire; le grimpeur a donc le contrôle de sa propre descente. Une rotation de cent quatre-vingt degrés de la figure 9 facilite la compréhension qu'en accrochant l'appareil par le pontet 4 à un point d'ancrage supérieur et en suspendant un objet ou un blessé à l'extrémité du brin 59 passant par le premier coulant 10, du fait de la position basse prise naturellement par l'appareil le cylindre 16 reposant sur le bloc amovible 13 en laissant libre passage audit brin 59, le processus de freinage et blocage éventuel de ladite corde dans l'appareil ne peut être obtenu que par l'action contrôlée d'un opérateur sur le brin 58 passant par le deuxième coulant 11 au moyen du renvoi plus ou moins prononcé dudit brin 58 sur la paroi du quatrième pont 8.

Bien entendu l'invention n'est pas limitée au mode de réalisation décrit et représenté aux dessins annexés. Des modifications restent possibles notamment du point de vue de la constitution des divers éléments, sans sortir pour autant du domaine de protection de l'invention.

L'appareil, objet de l'invention, peut être utilisé en coopération avec une corde lisse de sécurité dans tous les cas où les individus sont exposés au danger de chute. Il est particulièrement adapté à la pratique des sports tels que l'alpinisme et la spéléologie, même dans le cas de plusieurs grimpeurs, et également dans le domaine industriel pour la sauvegarde des travailleurs exécutant des travaux tels que constructions métalliques, échafaudages, pylônes, entretien ou réfection de façades de bâtiments, cuves géantes, et d'une façon générale les travaux de toute nature en élévation au dessus du sol.

## Revendications

1. Appareil de sécurité pour grimpeur solitaire susceptible d'être suspendu à un dispositif de préhension individuel de protection contre les chutes de hauteur et d'être assujetti à une corde lisse de sécurité, caractérisé en ce qu'il comprend un carter oblong (1) constitué à l'endroit d'une première joue (2), à l'envers d'une deuxième joue (3), les faces en regard desdites joues étant planes, parallèles entre elles et reliées: - au sommet du carter au moyen d'un pontet de suspension (4), - sur les côtés de la partie médiane du carter à droite au moyen d'un premier pont (5), à gauche au moyen d'un deuxième pont (6), lesdits ponts se faisant vis à vis en convergeant vers la partie inférieure du carter, - sur les côtés de la partie inférieure, à droite au moyen d'un troisième pont (7), à gauche au moyen d'un quatrième pont (8) et à l'intérieur de ladite partie au moyen d'un cinquième pont (9) convergeant en direction de la partie médiane du carter avec le troisième pont (7) en formant avec lui un premier coulant (10) et avec le quatrième pont (8) un deuxième coulant (11), le premier coulant (10) étant partiellement obturé à la limite séparative desdites parties médiane et inférieure du carter au moyen d'une butée fixe (12) en relief sur la face interne de la deuxième joue (2) et à l'opposé de ladite limite séparative au moyen d'un bloc (13) fixé entre la première et la deuxième joue contre le cinquième pont (9) et formant avec l'extrémité inférieure du troisième pont (7) un orifice de guidage de la corde de sécurité, une poulie folle (15) suspendue au carter entre la première et la deuxième joue à la limite séparative des parties supérieure et médiane du carter par l'intermédiaire d'un système mécanique articulé (17, 18) la maintenant en poste fixe sur ladite limite par l'effet des sollicitations de moyens de liaison élastique (20, 21, 24) agissant sur ledit système mécanique articulé et permettant à ladite poulie dans un sens d'être extraite du carter et dans le sens contraire d'être entraînée en trajet mobile entre les premier et deuxième ponts jusqu'à toucher la butée fixe exerçant alors dans cette position une pression sur la corde contre lesdits-ponts, le plan médian diamétral le ladite poulie restant sensiblement confondu avec le plan médian du carter, un cylindre droit (16), de rotation axiale libre, susceptible de se déplacer à l'intérieur de l'espace défini dans le carter par les troisième (7) et cinquième (9) ponts, la butée (12) et le bloc (13), et dont le plan médian diamétral reste sensiblement confondu avec le plan médian du carter.

2. Appareil selon 1, caractérisé en ce que le système mécanique articulé de liaison de la poulie au carter est composé d'un demi-étrier (17) servant de support à ladite poulie et d'un bras (18) susceptible de pivoter dans le plan médian du carter au moyen d'un axe (19) solidaire du carter traversant ledit bras près de l'une de ses extrémités, l'autre extrémité servant à la suspension du demi-étrier (17).

3. Appareil selon 1 et 2, caractérisé en ce que les moyens de liaison élastique du système mécanique articulé sont composés d'un premier (20) et d'un deuxième (21) ressort sollicitant ledit bras (18) par des actions de sens opposés sur une même pièce (22) solidaire desdites première (2) et deuxième (3) joues, à conserver une position d'équilibre permettant à la poulie folle (15) d'être suspendue en poste fixe, un organe de sécurite (23) étant interposé entre ledit premier ressort (20) et la corde de sécurité en protection de ladite corde de détériorations possibles du fait d'une rupture dudit premier ressort (20), et d'un troisième ressort (24) sollicitant le demi-étrier (17) à se placer dans le prolongement du bras (18) en maintenant de ce fait la poulie (15) en contact avec l'extrêmité supérieure du deuxième pont (6), ou, les sollicitations du deuxième ressort (21) ayant été annulées au moyen d'une action étrangère, en éjectant par le même effet la poulie (15) à l'extérieur du carter (1 ).

4. Appareil selon 3, caractérisé en ce que la pièce recevant les sollicitations contraires des premier et deuxième ressorts est un rouleau (22) de rotation axiale libre orthogonal au plan médian du carter et maintenu à chacune de ses extrémités au moyen de paliers (25) vissés dans des ouvertures taraudées à travers chacune des premiere et deuxième joues du carter (1 ).

5. Appareil selon 4, caractérisé en ce que les sollicitations de sens contraires des premier (20) et deuxième (21) ressorts sur ledit rouleau (22) ne prennent effet que pour une rotation dudit bras (18) à partir de la position d'équilibre dans le sens direct pour le premier ressort (20) et dans le sens rétrograde pour le deuxième ressort (21) par le fait que chacune desdites sollicitations est tarée par un armement constant du ressort correspondant sur une même pièce (26) dudit bras (18).

6. Appareil selon 1, caractérisé en ce que la première joue (2) du carter est traversée de part en part par une saignée ayant une largeur sensiblement égale au diamètre de la corde de sécurité à placer en renvoi sur al poulie et une forme en U renversé dont la première branche (27) joint l'extrémité inférieure du troisième pont (7) à l'extrêmité supérieure du cinquième pont (9) et la deuxième branche (28) l'extrêmité supérieure du quatrième pont (8) à l'extrêmité inférieure du cinquième pont (9), lesdites première et deuxième branches se réunissant à la limite séparative des parties inférieure et médiane du carter (1) suivant une courbe formant la base du U, l'extrémité de la première branche (27) opposée à ladite courbe pouvant être obturée en permanence au moyen d'un organe (29) soumis à l'action d'un moyen de liaison élastique, ledit organe (29) pouvant être tenu en position d'ouverture de la saignée par une action contrôlée de l'utilisateur.

7. Appareil selon 6, caractérisé en ce que l'organe d'obturation (29) est un doigt contenu dans l'épaisseur de la première joue (2), affleurant la base du carter (1) et susceptible de pivotement vers l'extérieur de ladite base (30) suivant un plan de rotation parallèle au plan médian du carter (1).

8. Procédé de fonctionnement de l'appareil selon 1 à 7, caractérisé par le fait que la corde faisant renvoi sur la poulie (15) traverse la structure suivant un parcours en forme de boucle permettant de modifier le sens d'écoulement de ladite corde le long dudit parcours suivant que le brin dont l'extrémité est attachée à un point d'ancrage passe par l'un ou l'autre desdits coulants (10, 11) et d'obtenir de cette façon des armements différents, l'appareil se trouvant armé en assurage automatique lorsque le brin attaché audit point d'ancrage passe par le deuxième coulant (11) et en contrôle manuel lorsque ledit brin passe par le premier coulant (10), de plus le fait que la corde traverse l'appareil sous la forme d'une boucle permet aux orifices d'entrée et de sortie des deux brins de la boucle d'être situés à la base (30) du carter entraînant l'appareil accroché par le pontet (4) au dispositif de préhension de l'utilisateur à prendre naturellement sous l'effet de la pesanteur, se conjuguant ou s'opposant à la tension du brin fixé au point d'ancrage et suivant la relation des niveaux du pontet et dudit point d'ancrage, une position basse en dessous du pontet ou une position haute au-dessus, lesdites positions basse ou haute, suivant l'armement préalable donné à l'appareil, étant déterminantes des actions exercées par l'appareil sur la corde de sécurité en réponse aux demandes, de la part de l'utilisateur, de progression libre au-dessus du point d'ancrage, de sauvegarde par auto-assurage dynamique en cas de chute, de progression ou de stationnement le long de la corde de sécurité fixée à un point d'ancrage supérieur, de contrôle de sa propre descente effectuée au moyen de ladite corde, ou de la descente d'un objet ou d'une autre personne, avec arrêt éventuel en un point quelconque de parcours.

9. Procédé selon 8, caractérisé en ce qu'il consiste pour armer l'appareil à former une boucle avec la corde de sécurité, poser ladite boucle à l'intérieur de la partie inférieure du carter par la saignée en forme de U renversé, puis à la pousser en direction du pontet (4) pour la faire ressortir avec la poulie folle (15) que le troisième ressort (24) éjecte hors de la partie supérieure du carter, à la placer en renvoi sur ladite poulie (15) remenée en poste fixe pour achever l'armement par une traction dans le sens opposé au pontet (4) sur le brin sortant du deuxième coulant (11), le désarmement étant obtenu par inversion desdites opérations.

10. Procédé selon 8, caractérisé en ce qu'il consiste, pour donner à la corde de sécurité un écoulement libre à travers l'appareil au cours d'une progression de l'utilisateur au-dessus du point d'ancrage de départ, à laisser ledit appareil accroché au dispositif de préhension dudit utilisateur par le pontet de suspension (4) et, préalablement armé en assurage automatique, à prendre naturellement la position basse, dans ladite position, le cylindre (16) reposant sur le bloc (13) en laissant libre passage à la corde à travers le premier coulant (10), l'effet de traction vers le bas sur le système mécanique articulé (17, 18), - ledit effet dû au renvoi de la corde sur la poulie (15) n'égalant que le double de la masse du brin libre (58) -, ne peut contrebalancer les sollicitations du premier ressort (20) et la poulie (15), restant de ce fait en poste fixe, laisse à la corde de sécurité libre passage entre elle et lesdits premier (5) et deuxième ponts (6).

11. Procédé selon 8, caractérisé en ce qu'il consiste, - pour faire subir à l'écoulement de la corde de sécurité à travers l'appareil, pour la sauvegarde de l'utilisateur en cas de chute au cours d'une progression au-dessus du point d'ancrage de départ, une action de freinage suivie d'arrêt -, à laisser ledit appareil, armé préalablement à ladite progression en assurage automatique et accroché par le pontet (4) au dispositif de préhension de l'utilisateur, prendre naturellement la position haute en fin de chute libre du fait de la tension du brin (59) fixé au point d'ancrage; dans ladite position et avec ledit armement, le sens d'écoulement de la corde se conjuguant avec le sens du déplacement du cylindre (16) sous l'effet de la pesanteur et la convergence des troisième (7) et cinquième (9), ledit cylindre (16) exerce sur la corde glissant contre la face interne du troisième pont (7) une pression en auto-progression dont la croissance est limitée par l'arrêt du déplacement du cylindre contre la butée fixe (12) à une valeur sensiblement constante provoquant une résistance primaire à l'écoulement de la corde à travers le premier coulant (10) suffisante pour que l'effet de traction en résultant sur la poulie folle (15) du fait du renvoi de la corde, de valeur-double de la valeur de ladite résistance du fait de la réaction du point d'ancrage de départ transmise par le brin attaché (59), contrebalance les sollicitations du premier ressort (20) sur le système mécanique articulé et entraîne ladite poulie (15) entre les premier (5) et deuxième ponts (6) dans le sens de leur convergence, lui faisant exercer sur la corde glissant contre les faces internes desdits ponts une pression en auto-progression dont la croissance est limitée par l'arrêt du déplacement de la poulie (15) contre la butée fixe (12) à une valeur sensiblement constante provoquant une résistance secondaire à l'écoulement de la corde suffisante pour que l'association desdites résistances primaire et secondaire bloque une masse ayant la valeur maxima pouvant être admise pour un utilisateur et son équipement, ladite masse appliquée sans choc au pontet de suspension (4); l'arrêt de l'écoulement de la corde de sécurité à travers l'appareil étant obtenu de cette façon qu'après le temps de freinage nécessaire pour que l'absorption d'une partie de l'énergie cinétique acquise par la masse de l'utilisateur durant le temps de chute libre ramène par transformation calorifique de ladite énergie cinétique à la valeur de la masse pouvant être bloquée par l'appareil la poulie folle (15) arrêtée contre la butée fixe (12); ledit procédé permet également à l'utilisateur de monter ou de stationner le long de la corde de sécurité fixée à un point d'ancrage supérieur, l'écoulement de ladite corde dans l'appareil, armé préalablement en assurage automatique et accroché par le pontet de suspension (4) au dispositif de préhension de l'utilisateur, étant arrêté sans freinage par les actions successives et coopérantes du cylindre (16) et de la poulie (15), ledit appareil prenant naturellement la position haute dès que l'utilisateur applique partiellement ou totalement sa propre masse sur ledit pontet (4), ladite masse n'ayant acquis aucune énergie cinétique et de ce fait ayant une valeur au plus égale à la valeur de la masse maxima admise pour un utilisateur et son équipement; par contre dès que l'utilisateur dégage sa masse du pontet de suspension (4) grâce à un appui indépendant de l'appareil et exerce sur le brin de la corde passant par le premier coulant (10) une traction de bas en haut, sens opposé à la convergence des troisième (7) et cinquième ponts (9) annulant de ce fait l'action du cylindre (16) et la succession d'effets en résultant et permettant ainsi aux sollicitations du premier ressort (20) sur le système mécanique articulé (17, 18) de ramener la poulie (15) dans la position poste fixe libérant le renvoi de la corde, l'appareil prend un mouvement ascendant le long de ladite corde tant que l'utilisateur n'applique à nouveau sa masse au pontet de suspension (4) pour se retrouver en stationnement suspendu et rechercher de nouveaux appuis extérieurs à l'appareil.

12. Procédé selon 8 et 11, caractérisé en ce qu'il consiste, pour permettre le contrôle de l'écoulement de la corde de sécurité à travers l'appareil au cours d'une descente le long de ladite corde fixée à un point d'ancrage supérieur, à armer en contrôle manuel ledit appareil, attaché par le pontet de suspension (4) au dispositif de préhension de l'utilisateur et prenant naturellement la position haute dès que l'utilisateur applique sa propre masse audit pontet (4), et à remplacer l'action du cylindre (16) et la succession d'effets en résultant, - rendue impossible par l'inversion du sens de l'écoulement du brin passant par le premier coulant (10) du fait dudit armement -, par une action de résistance primaire exercée manuellement par rutilisateur extérieurement à l'appareil sur l'écoulement du brin passant par le deuxième coulant (11), ladite action provoquant par les effets en résultant sur le système mécanique articulé (17, 18) et la poulie (15) une résistance secondaire contrôlée grâce à la modulation possible de ladite résistance primaire au moyen du renvoi plus ou moins prononcé dudit brin contre la paroi du quatrième pont (8); la descente en terrain vertical d'un objet ou d'un blessé utilise le même procédé, le contrôle de l'écoulement de la corde de sécurité étant obtenu par l'action manuelle d'un opérateur sur le brin passant par le deuxième coulant (11), l'objet ou la blessé étant fixé à l'extrémité du brin passant par le premier coulant (10) et l'appareil étant accroché par le pontet (4) au point d'ancrage supérieur.

## Patentansprüche

1. Sicherheitsvorrichtung für einen Einzelkletterer, die geeignet ist, an einer individuellen Aufhängevorrichtung des Kletterers als Schutz gegen einen Absturz aus der Höhe eingehängt zu werden, und mit einem Sicherheitsseil zusammen zu wirken, dadurch gekennzeichnet, daß sie ein längliches Gehäuse (1) aufweist, das auf einer Seite aus einer ersten Wange (2) auf der gegenüberliegenden Seite aus einer zweiten Wange (3) gebildet ist, wobei die Flächen der Wangen eben ausgebildet sind, parallel verlaufen und an der Spitze des Gehäuses mit einem Aufhängesteg (4), an den Seiten des mittleren Teils des Gehäuses rechts mit einem ersten Steg (5), links mit einem zweiten Steg (6) verbunden sind, welche Stege (5, 6) gegen das untere Ende des Gehäuses (1) konvergierend verlaufen, und daß die Wangen des Gehäuses ferner an den Seiten des unteren Teils rechts mit einem dritten Steg (7), links mit einem vierten Steg (8) und im Inneren dieses Teils mit einem fünften Steg (9) verbunden sind, der in Richtung auf den mittleren Teil des Gehäuses mit dem dritten Steg (7) konvergiert, wobei er mit diesem eine erste Gleitbahn (10) und mit dem vierten Steg (8) eine zweite Gleitbahn (11) für das Seil bildet, wobei die erste Gleitbahn (10) teilweise zur Abgrenzung zwischen dem mittleren und dem unteren Teil des Gehäuses mittels eines fixen Anschlages (12), der sich von der Innenfläche der zweiten Wange (2) wegerstreckt, und gegenüber dieser Abgrenzung mittels eines Blockes (13) abgeschlossen ist, der zwischen der ersten und zweiten Wange am fünften Steg (9) anliegend befestigt ist und mit dem unteren Ende des dritten Steges (7) eine Führungsöffnung (14) für das Sicherheitsseil bildet, und daß eine Umlenkrolle (15) in Form einer Losrolle vorgesehen ist, die im Gehäuse (1) zwischen der ersten und zweiten Wange (2, 3) an der Abgrenzung zwischen dem oberen und dem mittleren Teil des Gehäuses mit einem mechanischen Gelenksystem (17, 18) aufgehängt ist, das sie über der Abgrenzung in einer festen Lage durch die Wirkung von Belastungen elastischer Verbindungsmittel (20, 21, 24) hält, die es der Rolle (15) ermöglichen, in der einen Richtung aus dem Gehäuse auszutreten und in der entgegengesetzten Richtung zwischen den beiden Wangen sich so weit zu bewegen, bis sie an dem Anschlag (12) anzuliegen kommt, wobei sie in dieser Lage einen Druck auf das Seil gegen die Stege (5, 6) ausübt und wobei die Mittelebene der Rolle im wesentlichen in der Mittelebene des Gehäuses (1) verbleibt, und daß ein gerader, axial frei drehbarer Zylinder (16) vorgesehen ist, der sich im Inneren des Gehäuses in einem Raum, der durch den dritten (7) und den fünften Steg (9), den Anschlag (12) und den Block (13) begrenzt ist, frei verlagern kann und dessen diametrale Mittelebene im wesentlichen mit der Mittelebene des Gehäuses fluchtet.

2. Vorrichtung nach Anspruch 1, dadurch gekennzeichnet, daß das mechanische Gelenksystem zur Verbindung der Rolle (15) mit dem Gehäuse (1) aus einem Halbbügel (17), der die Rolle abstützt, und einem Lenkerarm (18) besteht, der in der Gehäusemittelebene mittels einer gehäusefesten Achse (19) schwenkbar gelagert ist, die den Lenkerarm (18) nahe einem seiner Enden durchsetzt, wobei das andere Ende des Lenkerarmes zur Aufhängung des Halbbügels (17) dient.

3. Vorrichtung nach Anspruch 1 und 2, dadurch gekennzeichnet, daß die elastischen Verbindungsmittel des mechanischen Gelenksystems aus einer ersten (20) und einer zweiten Feder (21) bestehen, die entgegengesetzt auf den Lenkerarm (18) und über einen gleichen Teil (22) einwirken, der mit der ersten und zweiten Wange (2, 3) des Gehäuses (1) fest verbunden ist, derart, daß eine Gleichgewichtslage aufrechterhalten bleibt, in welcher die Rolle (15) feststehend verharrt, und daß ein Schutzorgan (23) zwischen der ersten Feder (20) und dem Sicherheitsseil vorgesehen ist, um dieses Seil vor einer möglichen Beschädigung auf Grund eines Bruches der ersten Feder (20) zu schützen, und daß eine dritte Feder (24) vorgesehen ist, welche auf den Halbbügel (17) derart einwirkt, daß dieser bestrebt ist, eine Lage in Verlängerung des Lenkerarmes (18) einzunehmen und so die Rolle (15) in Berührung mit dem oberen Teil des zweiten Steges (6) zu halten, oder, falls die Wirkungen der zweiten Feder (21) durch äußere Einwirkung aufgehoben sind, die Rolle (15) außerhalb des Gehäuses (1) zu drücken.

4. Vorrichtung nach Anspruch 3, dadurch gekennzeichnet, daß der Teil, der die einander entgegengesetzt wirkenden Belastungen der ersten und zweiten Feder aufnimmt, eine axial frei drehbare Rolle (22) ist, die, senkrecht zur Gehäusemittelebene angeordnet, an beiden Enden mit Hilfe von Gewindezapfen in Gewindelöchern gelagert ist, welche beide Wangen (2, 3) des Gehäuses (1) durchsetzen.

5. Vorrichtung nach Anspruch 4, dadurch gekennzeichnet, daß die einander entgegengesetzt wirkenden Kräfte der ersten (20) und der zweiten Feder (21) auf die Rolle (22) eine Schwenkung des Lenkerarmes (18), ausgehend von seiner Gleichgewichtslage in der einen Richtung (+) durch die erste Feder (20) und in der entgegengesetzten Richtung (-) durch die zweite Feder (21) herbeiführen, wobei jede dieser Kräfte durch eine konstante Vorspannung auf den gleichen Teil (26) des Lenkerarmes (18) austariert ist.

6. Vorrichtung nach Anspruch 1, dadurch gekennzeichnet, daß die erste Wange (2) des Gehäuses (1) von einem Ausschnitt durchsetzt ist, dessen Breite im wesentlichen dem Durchmesser des auf die Losrolle (15) aufzulegenden Sicherheitsseils entspricht, und die Form eines verkehrten U aufweist, dessen erster Schenkel (27) das untere Ende des dritten Steges (7) mit dem oberen Ende des fünften Steges (9), und dessen zweiter Schenkel (28) das obere Ende des vierten Steges (8) mit dem unteren Ende des fünften Steges (9) verbinden, wobei sich diese beiden Schenkel an der Grenze zwischen dem unteren und mit dem mittleren Bereich des Gehäuses (1) entlang einer Krümmung verehigen, die die Basis des U bildet, wobei das Ende des ersten Schenkels (27), - entgegengesetzt der Krümmung - dauernd verschließbar ausgebildet ist mittels eines Verschließorgans (29), welches unter der Einwirkung eines elastischen Verbindungsmittels steht, wobei dieses Verschließorgan (29) in seiner Öffnungslage hinsichtlich des Ausschnittes durch eine Schaltbetätigung einer Bedienperson gehalten werden kann (Fig. 1).

7. Vorrichtung nach Anspruch 6, dadurch gekennzeichnet, daß das Verschließorgan (29) als Finger in der Stärke der ersten Wange (2) und bündig mit der Basis des Gehäuses (1) ausgebildet ist, und von dieser Basis in einer zur Mittelebene des Gehäuses parallelen Schwenkebene nach außen wegschwenkbar ist.

8. Verfahren zum Betrieb der Vorrichtung nach einem der Ansprüche 1 bis 7, dadurch gekennzeichnet, daß das auf die Rolle (15) aufgelegte Seil die Baueinheit entlang einer Bahn in Form einer Schlinge durchläuft, was erlaubt, den Richtungssinn des Gleitens des Seils entlang dieser Bahn zu ändern, so daß das Seiltrum, dessen Ende an einem Verankerungspunkt befestigt ist, durch die eine oder die andere der beiden Gleitbahnen (10, 11) gleitet, um auf diese Weise verschiedene Ausrüstungen zu erhalten, wobei sich die Vorrichtung in einer selbsttätig wirksam werdenden Sicherheitslage befindet, wenn das am Verankerungspunkt hängende Seiltrum (59) durch die zweite Gleitbahn (11) tritt und wenn dieses Seiltrum unter manueller Kontrolle durch die erste Gleitbahn (10) tritt; darüber hinaus erlaubt der Umstand, daß das Seil die Vorrichtung in Form einer Schlinge durchsetzt, daß sich die Eintritts- und Austrittsöffnungen für die beiden Trums der Schlinge an der Gehäusebasis (30) befinden; und ermöglicht, daß die am Aufhängegurt des Benutzers mittels des Steges (4) eingehängte Vorrichtung aufgrund der Schwerkraft eine tiefe Lage unterhalb des Steges (4) oder eine obere Lage oberhalb des Steges einnimmt, wobei sich die Spannung des am Verankerungspunkt befestigten Seiltrums erhöht oder verringert, welche Lagen, tief oder hoch, entsprechend den Relativlagen des Steges und des Verankerungspunktes, durch über die Vorrichtung auf das Seil bewirkte Aktionen des Benutzers bestimmt werden, wodurch es möglich ist, entweder frei oberhalb des Aufhängepunktes aufzusteigen, im Falle eines Sturzes aber selbsttätig eine Sicherung zu bewirken, entlang des an einem oberen Verankerungspunkt befestigten Seils fortzuschreiten oder zu verharren, einen einwandfrei mittels des Seils durchgeführten Abstieg oder das Abseilen eines Gegenstandes oder einer anderen Person unter Anhalten an einem beliebigen Punkt des Weges durchzuführen.

9. Verfahren nach Anspruch 8, dadurch gekennzeichnet, daß man, um die Vorrichtung auszurüsten, mit dem Sicherheitsseil eine Schlinge bildet, diese Schlinge in das Innere des unteren Gehäuseteils durch den Ausschnitt in Form eines umgekehrten U einlegt, sie sodann in Richtung des Aufhängesteges drückt, um sie mit der Rolle (15) mit Unterstützung durch die dritte Feder (24) aus dem oberen Gehäuseteil austreten zu lassen, worauf man das Seil auf die Rolle (15) auflegt, welche sodann in ihre feste Lage durch Ziehen des aus der zweiten Gleitbahn (11) austretenden Seiltrums entgegen dem Steg (4) zurückführt, wobei die Abrüstung durch Umkehrung dieser Vorgänge bewirkt wird (Fig. 6).

10. Verfahren nach Anspruch 8, dadurch gekennzeichnet, daß man, um dem Sicherheitsseil ein freies Durchlaufen der Vorrichtung im Zuge eines Aufstieges des Benutzers oberhalb des Verankerungspunktes zu ermöglichen, die Vorrichtung an dem Schutzgürtel des Benutzers mit dem Aufhängesteg (4) anhängt, wobei sie, vorausgehend in ihre automatisch wirksam werdende Sicherheitslage gebracht, eine untere Lage einnimmt, in welcher Lage, während der Zylinder (16) auf dem Block (13) aufruht, man das Seil frei durch die erste Gleitbahn (10) gleiten läßt, wobei die Zugwirkung nach unten auf das mechanische Gelenksystem (17, 18) - welche Zugwirkung zufolge der Auflage des Seils auf der Rolle (15) eintritt - nicht mehr als das Doppelte des Gewichtes des freien Seiltrums (58) ausmacht, die Belastungen der ersten Feder (20) nicht aufzuheben vermag, wobei die Rolle (15), die in ihrer festen Lage verharrt, das Seil zwischen ihr und dem ersten und zweiten Steg (5, 6) frei durchtreten läßt (Fig. 7).

11. Verfahren nach Anspruch 8, dadurch gekennzeichnet, daß man, um das Durchlaufen des Sicherheitsseils durch die Vorrichtung zu unterbrechen und den Benutzer im Falle eines Absturzes während eines Aufstieges oberhalb des am Abgang befindlichen Verankerungspunktes zu retten, eine Bremsung mit anschließender Arretierung des Seils herbeiführt, wobei die Vorrichtung, die dem Aufstieg vorausgehend in ihre automatisch wirksame Sicherheitslage versetzt worden ist und mit dem Aufhängesteg am Schutzgurt des Benutzers hängt, nunmehr am Ende des freien Falles eine obere Lage aufgrund der Spannung des Seiltrums (59) einnimmt, welches am Verankerungspunkt befestigt ist (Fig. 6), in dieser Lage und mit dieser Armierung kommt die Richtung der Bewegung des Seils mit der Verlagerungsrichtung des Zylinders (16) in Übereinstimmung, und zwar aufgrund der auf den Zylinder einwirkenden Schwerkraft und der Konvergenz des dritten und fünften Steges (7, 9), wobei der Zylinder über das laufende Seil gegen die Innenfläche des dritten Steges (7) einen wachsenden Druck ausübt, wobei das Anwachsen des Druckes durch die Beendigung der Verlagerung des Zylinders (16) am Anschlag (12) sein Ende findet, welcher Druck sodann im wesentlichen konstant bleibt und einen ersten Widerstand gegen das Durchlaufen des Seils durch die erste Gleitbahn (10) hervorruft, der ausreicht, daß die resultierende Zugwirkung auf die Rolle infolge des Aufliegens des Seils doppelt so groß wird wie die Größe des Widerstandes aufgrund der Gegenwirkung, welche auf das am Abgang aufgehängte Seiltrum (9) ausgeübt wird, und demnach die Belastung der ersten Feder (20) auf das mechanische Gelenksystem ausgleicht und die Rolle (15) zwischen dem ersten und zweiten Steg (5, 6) im Sinne deren Konvergenz verlagert und auf das gleitende Seil einwirken läßt und dieses gegen die Innenflächen dieser Stege mit wachsender Stärke drückt, wobei das Anwachsen des Druckes beim Aufliegen der Rolle (15) am Anschlag (12) beendet ist und eine im wesentlichen gleichbleibende Größe erreicht, was einen zweiten Widerstand gegen das Gleiten des Seils in der Vorrichtung hervorruft, der ausreicht, daß die beiden vereinigten Widerstände eine Masse zu blockieren imstande sind, deren Größe der des Benutzers und seiner Ausrüstung entspricht, ohne daß es zu einem Stoß auf den Aufhängesteg (4) kommt; die Beendigung des Gleitens des Seils in der Vorrichtung ist dann erreicht, wenn es nach einer Bremsphase, die notwendig ist, um die durch die Masse des Benutzers verursachte kinetische Energie während des freien Falles in Wärmeenergie umzuwandeln, zur Blockierung durch das Anliegen der Rolle (15) am Anschlag (12) kommt; dieses Verfahren erlaubt es gleichfalls, dem Benutzer entlang dem Seil, das oberhalb an einem Aufhängepunkt verankert ist, aufzusteigen oder zu verharren, wobei das Laufen des Seils in der Vorrichtung, die vorausgehend in ihre automatisch wirksame Sicherheitslage gebracht und mit dem Aufhängesteg (4) am Schutzgurt des Benutzers befestigt wurde, ohne Bremsung durch aufeinanderfolgende zusammenwirkende Aktionen des Zylinders (16) und der Rolle (15) beendet wird, wobei die Vorrichtung sich in einer höheren Lage wie der Benutzer befindet, der teilweise oder zur Gänze sein Gewicht auf den Aufhängesteg (4) überträgt, wobei diese Masse keine kinetische Energie hervorruft und deshalb eine Größe höchstens gleich der Größe der Masse des Benutzers und seiner Ausrüstung hat; wenn dagegen der Benutzer sein Gewicht vom Aufhängesteg (4) löst aufgrund einer unabhängigen Stütze der Vorrichtung und auf das Seiltrum, welches die erste Gleitbahn (10) durchläuft, einen Zug von unten nach oben ausübt, wird die Wirkung des Zylinders (16) aufgrund der Konvergenz des dritten und fünften Steges aufgehoben, was wieder der Einwirkung der ersten Feder (20) auf das Gelenksystem es ermöglicht, die Rolle (15) in ihre feste Ausgangslage zurückzuführen und so die Umschlingung des Seils freizugeben, wobei die Vorrichtung eine aufsteigende Bewegung entlang dem Seil ausführt, sofern der Benutzer mit seinem Gewicht nicht von neuem den Aufhängesteg belastet, um sich anzuhängen und nach neuen Abstützungen außerhalb der Vorrichtung zu suchen.

12. Verfahren nach einem der Ansprüche 8 bis 11, dadurch gekennzeichnet, daß, um das Durchlaufen des Sicherheitsseils durch die Vorrichtung im Verlauf eines Abstiegs entlang dem Seil, welches an einem oben gelegenen Verankerungspunkt befestigt ist, steuern zu können, und um die Vorrichtung für eine manuelle Steuerung auszunützen, welche Vorrichtung mit dem Steg (4) am Schutzgurt des Benutzers eingehängt ist und dabei eine hohe Lage einnimmt, sobald der Benutzer sein Gewicht an den Steg hängt, und um die Wirksamkeit der Rolle (16) und die Folge von daraus resultierenden Effekten aufzuheben, was unmöglich durch Umkehrung des Richtungssinnes des Durchlaufens des Seiltrums durch die erste Gleitbahn (10) aufgrund der Ausrüstung erreicht werden kann, wird durch den Benutzer von Hand ein Widerstand außerhalb der Vorrichtung auf das die zweite Gleitbahn (11) durchlaufende Seiltrum ausgeübt, welcher Widerstand durch resultierende Wirkungen auf das mechanische Gelenksystem (17, 18) und die Rolle (15) einen zweiten Widerstand hervorruft, demzufolge bei Änderung des ersten Widerstandes mittels der Schlinge das Seil mehr oder weniger stark gegen die Wand des vierten Steges (8) gedrückt wird, wobei zum Herablassen eines Gegenstandes oder eines Verletzten an einem senkrechten Terrain das gleiche Verfahren benützt wird, und die Kontrolle des Gleitens des Sicherheitsseils durch die Hand einer Bedienperson erfolgt, die das Seiltrum durch die zweite Gleitbahn (11) laufen läßt, während der Gegenstand oder der Verletzte am Ende des Seiltrums befestigt ist, welches durch die erste Gleitbahn (10) läuft, und die Vorrichtung mit ihrem Steg (4) am oberen Verankerungspunkt eingehängt ist (Fig. 9).

## Claims

1. Safety apparatus for solo climber, adapted to be suspended from an individual gripping device for protection against drops from a height and to be fastened to a smooth safety rope, characterised in that it comprises an oblong casing (1) constituted on one side by a first cheek element (2), on the other side by a second cheek element (3), the opposite faces of said cheek elements being flat, parallel to each other and connected: - at the top of the casing by means of a suspension bridge (4), - on the sides of the median part of the casing on the right by means of a first bridge (5), on the left by means of a second bridge (6), said bridges being opposite each other, converging towards the lower part of the casing, - on the sides of the lower part, on the right by means of a third bridge (7), on the left by means of a fourth bridge (8) and in the interior of said part by means of a fifth bridge (9) converging in the direction ot the median part of the casing with the third bridge (7), forming therewith a first sliding element (10) and with the fourth bridge (8) a second sliding element (11), the first sliding element (10) being partially obturated at the separative limit of said median and lower parts of the casing by means of a fixed stop (12) in relief on the inner face of the second cheek element (2) and opposite said separative limit by means of a block (13) fixed between the first and the second cheek element against the fifth bridge (9) and forming with the lower end of the third bridge (7) an orifice for guiding the safety rope, an idle pulley (15) suspended from the casing between the first and the second cheek element at the separative limit of the upper and median parts of the casing via an articulated mechanical system (17, 18) maintaining it in fixed position on said limit by the effect of the stresses of elastic connection means (20, 21, 24) acting on said articulated mechanical system and allowing said pulley in one direction to be extracted from the casing and in the opposite direction to be driven in a mobile path between the first and second bridges until it touches the fixed stop then exerting in this position a pressure on the rope against said bridges, the diametrical median plane of said pulley remaining substantially merged with the median plane of the casing, a straight cylinder (16), of free axial rotation, adapted to move inside the space defined in the casing by the third (7) and fifth (9) bridges, the stop (12) and the block (13), and of which the diametrical median plane remains substantially merged with the median plane of the casing.

2. Apparatus according to 1, characterised in that the articulated mechanical system for connecting the pulley to the casing is composed of a half-stirrup (17) serving as support for said pulley and of an arm (18) adapted to pivot in the median plane of the casing by means of a pin (19) fast with the casing passing through said arm near one of its ends, the other end serving as suspension for the half-stirrup (17).

3. Apparatus according to 1 and 2, characterised in that the elastic connection means of the articulated mechanical system are composed of a first (20) and of a second (21) spring urging said arm (18), by actions in opposite directions on the same piece (22) fast with said first (2) and second (3) cheek elements, to conserve a position of equilibrium allowing the idle pulley (15) to be suspended in fixed position, a safety member (23) being interposed between said first spring (20) and the safety rope for protecting said rope against possible deterioration due to breakage of said first spring (20), and of a third spring (24) urging the half-stirrup (18) to be placed in line with the arm (18), consequently maintaining the pulley (15) in contact with the upper end of the second bridge (6), or, the stresses of the second spring (21) having been cancelled by means of an outside action, by ejecting the pulley (15) outside the casing (1), by the same effect.

4. Apparatus according to 3, characterised in that the piece receiving the contrary stresses of the first and second springs is a roller (22), of free axial rotation at right angles to the median plane of the casing and maintained at each of its ends by means of bearings (25) screwed in openings tapped through each of the first and second cheek elements of the casing (1).

5. Apparatus according to 4, characterised in that the stresses of opposite directions of the first (20) and second (21) springs on said roller (22) take effect only for a rotation of said arm (18) from the position of equilibrium in the direct direction for the first spring (20) and in the retrograde direction for the second spring (21) by the fact that each of said stresses is calibrated by a constant setting of the corresponding spring on the same piece (26) of said arm (18).

6. Apparatus according to 1, characterised in that the first cheek element (2) of the casing has a groove passing completely therethrough, said groove having a width substantially equal to the diameter of the safety rope to be guided in position on the pulley and an upturned U-form of which the first arm (27) joins the lower end of the third bridge (7) to the upper end of the fifth bridge (9) and the second arm (28) the upper end of the fourth bridge (8) to the lower end of the fifth bridge (9), said first and second arms being joined to the separative limit of the lower and median parts of the casing (1) along a curve forming the base of the U, the end of the first arm (27) opposite said curve being able to be permanently obturated by means of a member (29) subjected to the action of an elastic connecting means, said member (29) being able to be held in position of opening of the groove by controlled action by the user.

7. Apparatus according to 6, characterised in that the obturation member (29) is a finger contained in the thickness of the first cheek element (2), flush with the base of the casing (1) and adapted to pivot towards the outside of said base (30) along a plane of rotation parallel to the median plane of the casing (1).

8. Process for operation of the apparatus according to 1 to 7, characterised in that the rope guided on the pulley (15) passes through the structure along a loop-shaped path, making it possible to modify the direction of run of said rope along said path depending on whether the strand whose end is attached to an anchoring point passes through one or the other of said sliding elements (10, 11) and to obtain in this manner different settings, the apparatus being set in automatic belaying when the strand attached to said anchoring point passes through the second sliding member (11) and in manual control when said strand passes through the first sliding member (10), moreover the fact that the rope passes through the apparatus in the form of a loop enables the inlet and outlet orifices of the two strands of the loop to be located at the base (30) of the casing causing the apparatus hooked by the bridge (4) to the user's gripping device naturally to take under the effect of gravity, combining with or opposing the tension of the strand fixed to the anchoring point and depending on the relation of the levels of the bridge and of said anchoring point, a low position below the bridge or a high position above, said low or high positions, depending on the prior setting given to the apparatus, being determining for the actions exerted by the apparatus on the safety rope in response to the needs of the user of free progress above the anchoring point, of life-saving by dynamic automatic belaying in the event of a drop, of progress or halt along the safety rope fixed to a higher anchoring point, for controlling his own descent made by means of said rope, or the descent of an object or of another person, with possible stop at any point of the path.

9. Process according to 8, characterised in that it consists, to set the apparatus, in forming a loop with the safety rope, placing said loop inside the lower part of the casing through the upturned-U groove, then in pushing it.in the direction of the bridge (4) to cause it to emerge with the idle pulley (15) which the third spring (24) ejects from the upper part of the casing, in guiding it in position on said pulley (15) returned to fixed position to complete setting by a pull in the direction opposite to bridge (4) on the strand emerging from the second sliding member (11), the release being obtained by reversing said operations.

10. Process according to 8, characterised in that it consists, to give the safety rope a free run through the apparatus in the course of progress of the user above the starting anchoring point, in leaving said apparatus hooked to the user's gripping device by the suspension bridge (4) and, previously set in automatic belaying, in naturally taking the low position, in said position, the cylinder (16) resting on the block (13), allowing free passage to the rope through the first sliding member (10), the downward traction effect on the articulated mechanical system (17, 18), - said effect due to the guide of the rope on the pulley (15) equaling only double the mass of the free strand (58) -, cannot counterbalance the stresses of the first spring (20) and the pulley (15), consequently remaining in fixed position, leaves the safety rope free passage between it and the said first (5) and second (6) bridges.

11. Process according to 8, characterised in that it consists, - in order to subject the run of the safety rope through the apparatus, for saving the user in the event of a drop in the course of progress above the starting anchoring point, to an action of braking followed by stop -, in allowing said apparatus, previously set to said progress in automatic belaying and hooked by the bridge (4) to the user's prehension device, naturally to take the high end of free drop position due to the tension of the strand (59) fixed to the anchoring point; in said position and with said setting, the direction of run of the rope combining with the direction of displacement of the cylinder (16) under the effect of gravity and the convergence of the third (7) and fifth (9), said cylinder (16) exerts on the rope sliding against the inner face of the third bridge (7) a pressure in auto-progress whose increase is limited by the stop of the displacement of the cylinder against the fixed stop (12) to a substantially constant value provoking a primary resistance to the run of the rope through the first sliding element (10), sufficient for the traction effect resulting therefrom on the idle pulley (15) due to the guide of the rope, of value double the value of said resistance due to the reaction of the starting anchoring point transmitted by the attached strand (59), to counterbalance the stresses of the first spring (20) on the articulated mechanical system and to drive said pulley (15) between the first (5) and second bridges (6) in the direction of their convergence, causing it to exert on the rope sliding against the inner faces of said bridges a pressure in auto-progress of which the increase is limited by the stop of the displacement of the pulley (15) against the fixed stop (12) to a substantially constant value provoking a secondary resistance to the run of the rope sufficient for the association of said primary and secondary resistances to block a mass having the maximum value which may be admitted for a user and his equipment, said mass applied without shock to the suspension bridge (4); the stop of the run of the safety rope through the apparatus being obtained in this manner only after the braking time necessary for the absorption of part of the kinetic energy acquired by the user's mass during the time of free drop to return, by calorific conversion of said kinetic energy to the value of the mass which may be blocked by the apparatus, the stopped idle pulley (15) against the fixed stop (12); said process also enables the user to climb or halt along the safety rope fixed to a higher anchoring point, the run of said rope in the apparatus, previously set in automatic belaying and hooked by the suspension bridge (4) to the user's gripping device, being stopped without braking by the successive, cooperating actions of the cylinder (16) and of the pulley (15), said apparatus naturally taking the high position as soon as the user partially or totally applies his own mass on said bridge (4), said mass having aquired no kinetic energy and consequently having a value at the most equal to the value of the maximum mass allowed for a user and his equipment; on the contrary, as soon as the user disengages his mass from the suspension bridge (4) due to a support independent of the apparatus and exerts on the strand of the rope passing through the first sliding element (10) an upward traction, direction opposite the convergence of the third (7) and fifth bridges (9) consequently cancelling the action of the cylinder (16) and the succession of effects resulting therefrom and thus allowing the stresses of the first spring (20) on the articulated mechanical system (17, 18) to return the pulley (15) into the fixed position releasing the guide of the rope, the apparatus takes an ascending movement along said rope as long as the user does not apply his mass again to the suspension bridge (4) to be in suspended halt position nd seek new supports outsidethe apparatus.

12. Process according to 8 and 11, characterised in that it consists, to allow the control of the run of the safety rope through the apparatus during descent along said rope fixed to a higher anchoring point, in setting to manual control said apparatus, attached by the suspension bridge (4) to the user's gripping device and naturally taking the high position as soon as the user applies his own mass to said suspension (4), and in replacing the action of the cylinder (16) and the succession of effects resulting therefrom, - rendered impossible by inversion of the direction of run of the strand passing through the first sliding element (10) due to said setting -, by an action of primary resistance exerted manually by the user outside the apparatus on the run of the strand passing through the second sliding element (11), said action provoking by the effects resulting therefrom on the articulated mechanical system (17, 18) and the pulley (15) a controlled secondary resistance due to the possible modulation of said primary resistance by means of the more or less marked guiding of said strand against the wall of the forth bridge (8); the descent in vertical terrain of an object or an injured person uses the same process, the control of the run of the safety rope being obtained by the manual action of an operator on the strand passing through the second sliding element (11), the object or the injured person being fixed to the end of the strand passing through the first sliding element (10) and the apparatus being fastened by the bridge (4) to the higher anchoring point.
